# EUROPÄISCHE PATENTSCHRIFT

(11) **EP 1 593 575 B1**
(45) Veröffentlichungstag und Bekanntmachung des Hinweises auf die Patenterteilung: **28.06.2006**
(21) Anmeldenummer: 04011006.6
(22) Anmeldetag: 07.05.2004
(51) Int. Cl.: B61L 7/08

(54) **Elektronische Weichensteuerung mit Ueberwachung der Weichenlage**
Electronic control of a switch with monitoring of its position
Commande électronique d'un aiguillage avec surveillance de sa position

(43) Veröffentlichungstag der Anmeldung: 09.11.2005
(73) Patentinhaber: ALCATEL, 75008 Paris (FR)
(72) Erfinder: Klose, Bernd, 71679 Asperg (DE)
(74) Vertreter: Urlichs, Stefan

(56) Entgegenhaltungen:
- EP-A- 0 052 759
- EP-A- 0 734 932
- DE-A- 3 638 681
- DE-A- 19 606 894
- DE-U- 20 310 680
- US-B1- 6 366 041

## Beschreibung

Die Erfindung betrifft eine Weichensteuerung mit Überwachung der Weichenlage in einem elektronischen Stellwerk.

Eine Weichensteuerung dient zur Ansteuerung des Antriebs einer Weiche in einem Schienennetz und zur Überwachung der Weichenstellung. Dabei werden extrem hohe Anforderungen an die Ausfall- und Betriebssicherheit der Weichensteuerung gelegt. So müssen beispielsweise permanent Ist-Lage und Soll-Lage der Weiche überwacht werden, um sicherzustellen, dass die Weiche sich tatsächlich in der richtigen Lage befindet, wenn ein Zug darüber fahren soll. Zur Zeit werden in Weichensteuerungen Signalrelais eingesetzt, um die Weichenlage überwachen.

Der Weichenantrieb wird über vier Kabeladern mit der Ansteuerbaugruppe im Stellwerk verbunden (Vierdrahtschnittstelle). Je Kabelader ist ein Leitungswiderstand von 0 bis 56 Ohm zulässig. Die Überwachung der Weichenlage erfolgt mittels eine Überwachungsstromes, der durch alle vier Kabeladern fließt. Es werden zwei Überwachungsrelais "Überwacher" und "Auffahrmelder" eingesetzt, die durch eng tolerierte Anzug- und Abfallstrom gekennzeichnet sind. Nachteilig wirkt sich darüber hinaus aus, dass der Leitungswiderstand über einen einstellbaren Widerstand kompensiert werden muss.

Die Entwicklung elektronischer Stellwerke begann mit dem Einsatz von Rechnertechnik in den zentralen Funktionen wie Meldung und Anzeige, Sicherung und Elementansteuerung. Ansteuerungen der Feldelemente wurden erst später durch Rechner übernommen. Schrittweise kamen Prozessoren und Mikrocontroller in der Gleisfreimeldung (Achszählerinnenanlagen und Zählpunkte), in der Signalsteuerung sowie in Schnittstellenbaugruppen zur parallelen Ein- und Ausgabe zum Einsatz. Aufgrund der hohen Zuverlässigkeit der Weichengruppen in Relaistechnik bestand bisher kein Anlass zum Technologiewechsel.

In Relaistechnik ausgeführte Weichensteuerungen haben jedoch einen hohen Raumbedarf. Daher ist die Entwicklung einer elektronischen Weichensteuerung für ein elektronisches Stellwerk wünschenswert.

Die DE 203 10 680 U1 beschreibt eine Einrichtung zum Fernüberwachen von werden mittels Relagtechnik.

Es ist daher eine Ausgabe der vorliegenden Erfindung, eine elektronische Weichensteuerung anzugeben, bei der die Überwachung der Weichenlage elektronisch erfolgt und die die hohen Sicherheitsanforderungen in der Stellwerkstechnik erfüllt.

Die Ausgabe wird gelöst durch eine Weichensteuerung nach Anspruch 1. Vorteilhafte Ausgestaltungen sind den abhängigen Ansprüchen zu entnehmen.

Erfindungsgemäß wird die Weichenlage mit zwei unterschiedlichen Strombegrenzern überwacht. Durch Verwendung von unterschiedlichen Strombegrenzungen im Melder "Überberwacht" und im Melder "Aufgefahren" sind die Ströme von der Kabellänge unabhängig. Der Leitungswiderstand muss nicht kompensiert werden. Die Überwachungsfenster in den Meldern können mit größeren Toleranzen bemessen werden.

Die eingesetzten elektronischen Schaltungen sind kostengünstiger als die bekannten Signalrelais.

Im folgenden wird ein Ausführungsbeispiel der Erfindung anhand der beiden Figuren erläutert. Es zeigen:
- Figur 1: ein Schaltbild der erfindungsgemäßen Weichensteuerung und
- Figur 2: den überwachten Zustand.

Die Weichensteuerung 1 hat als zentrale Steuereinheit ein Doppelrechnersystem 10, bestehend aus zwei Mikrocontrollern vom Typ C167. Dieser Controllertyp und das dazugehörige Betriebssystem sind bereits in anderen Sicherheitsanwendungen eingesetzt und zugelassen.

Eine zweikanalige Schnittstelle 11 a, 11 b ist zum Anschluss an das elektronische Stellwerk vorgesehen. Diese kann z.B. als parallele Schnittstelle (für das ESTW Alcatel 6111 LockTrack), als redundante CAN-Schnittstelle (für das ESTW Alcatel 6151 LockTrack) oder als Busschnittstelle zur Anbindung eines TTP-Moduls (time triggered protocol) für das ESTW Alcatel 6131 LockTrack ausgebildet sein. Es können auch mehrere Schnittstellen vorgesehen sein, die anwendungsbedingt bestückt werden. Diagnosefunktionen zur Störungssuche liefern LEDs an der Frontplatte der Baugruppe oder sind über ein Wartungsterminal an einer seriellen Schnittstelle zugänglich.

Die Weichensteuerung 1 wird über eine klassische Vierdrahtschnittstelle mit einem Weichenantrieb 2 bekannter Art verbunden. Dies erlaubt eine Anschaltung des Weichenantriebs mit minimalem Aderaufwand und Kompatibilität mit vorhandenen Außenanlagen. Der Weichenantrieb enthält einen dreiphasigen Motor 211, 212,-213, der die Weiche in die gewünschte Endstellung bewegt. Kontakte 221-224, die durch die Weichenzungen geschlossen oder geöffnet werden, erlauben ein Erkennen der Weichenstellung.

Die Stromversorgungsschnittstelle 110 enthält neben drei Drehstromphasen L1, L2, L3 (380/400 V), Nullleiter N und Massepunkt MP einen Anschluss für eine 60V Prüfspannung. Das Doppelrechnersystem überwacht die Weichenstellung und schaltet, wenn die Weiche von einer Endlage in die andere gestellt werden soll, die Drehstromphasen L1-L3 über die Vierdrahtschnittstelle zum Weichenantrieb 2. Das Schalten der Versorgungsspannung erfolgt über Halbleiterschalter 131 und 132. Hierfür werden sogenannte IGBT-Module eingesetzt (Isolated Gate Bipolar Transistor), eine Kombination aus Feldeffekt und Bipolartransistor. In einer parallel eingereichten Patentanmeldung desselben Erfinders wird dies näher beschrieben.

Trenntransformatoren dienen zur galvanischen Trennung der Stromwege. Zur galvanischen Trennung der Signalwege werden Optokoppler eingesetzt.

Zur Steuerung der Weichensolllage dienen zwei Relais R und L, die als zwangsgeführte Kartenrelais ausgeführt sind. Um die Weiche betrieblich nutzen zu können, wird eine permanente Überwachung der Ist-Lage notwendig. Diese Information besteht aus der Weichensolllage durch Rücklesen der Lagerelais und durch Überprüfen des Stromflusses im Überwachungsstromkreis (60V).

Zur Überwachung sind erfindungsgemäß zwei Strombegrenzer 121, 122 mit unterschiedlichen Stromwerten im Überwachungsstromkreis vorgesehen. Diese werden als Weichenüberwacher (WÜ) 121 und als Weichenauffahrmelder (WA) 122 bezeichnet. Der Weichenüberwacher 121 hat eine Stromschwelle von 50 mA, der Weichenauffahrmelder 122 hat eine Stromschwelle von 150 mA.

Die Überwachung der Weichenlage erfolgt mit einem Überwachungsstrom, der durch alle vier Kabeladern der Vierdrahtschnittstelle 3 fließt. Durch die Strombegrenzung im Melder 121 wird der Überwachungsstrom auf ca. 50 mA festgelegt. Ab ca. 30 mA meldet der Melder 121 dem Doppelrechnersystem eine Stromfluss.

Im Melder 122 befindet sich eine Strombegrenzung mit ca. 150 mA. Ab ca. 100 mA meldet Melder 122 einen Stromfluss. Die Schaltschwelle für diese Meldung muss im Bereich größer 50 mA und kleiner 150 mA liegen, ist somit relativ unkritisch.

Im überwachten Zustand sind beide Melder in Reihe geschaltet. Melder 121 begrenzt den Strom auf 50 mA und meldet eine Stromfluss. Melder 122 meldet hingegen keinen Stromfluss.

Im aufgefahrenen Zustand wird der Melder 121 durch einen Kontakt im Weichenantrieb überbrückt. Der Strom steigt auf 150 mA, Melder 122 meldet einen Strom, Melder 121 nicht. Die Meldungen "überwacht" und "aufgefahren" werden durch die zwei Melder antivalent ausgegeben.

Figur 2 zeigt den Überwachungsstromkreis (fett) im Überwachten Zustand. Der Überwachungsstromkreis wird über einen Halbleiterschalter 114 mit der 60 V Prüfspannung verbunden. Im Weichenantrieb sind die von der Weichenzunge betätigten Schaltkontakte 222 und 224 geschlossen, während die Schaltkontakte 221 und 223 geöffnet sind. In der Weichensteuerung wird die Solllage durch die Schaltkontakte L1, L2 und R1, R2 der beiden Relais L und R festgelegt. Im gezeigten Beispiel sind die Kontakte L1 und L2 geöffnet, während die Kontakte R1 und R2 geschlossen sind. Dadurch fließt ein Strom über den geschlossenen Kontakt R1 und Kabelader 31 zum Weichenantrieb, von dort über Kontakt 222 und Kabelader 32 zurück zum Melder 121 in der Weichensteuerung. Vom Melder 121 fließt der auf 50 mA begrenzte Strom über den geschlossenen Kontakt R2 und Kabelader 33 wieder zum Weichenantrieb und von dort über Kontakt 224 und Kabelader 34 zurück zum zweiten Melder 122 in der Weichensteuerung, wo der Stromkreis dann über den Massepunkt MP zur Stromversorgung im Stellwerk 3 geschlossen ist.

Ändert sich aufgrund einer Fehlfunktion die Weichenstellung, so werden durch die Weichenzungen zwangsweise die Kontakte 221 und 223 geschlossen und die Kontakte 222 und 224 geöffnet. Dadurch wird Kabelader 31 über Kontakt 221 direkt mit Kabelader 34 verbunden und der Melder 121 somit überbrückt. Der Strom im überbrückten Stromkreis wird dann nur noch durch Melder 122 begrenzt und steigt auf 150 mA an. Folglich meldet Melder 122 an das Doppelrechnersystem 10 einen Stromfluss, Melder 121 hingegen meldet keinen Stromfluss. Der über die Relais R und L eingestellt Soll-Zustand entspricht somit nicht dem Ist-Zustand, es liegt eine erkannte Fehlfunktion vor. Wird jedoch gleichzeitig die Weichensolllage durch Öffnen der Kontakte R1, R2 und schließen der Kontakte L1, L2 verändert, so befindet sich der Melder 121 wieder im Stromkreis, es liegt kein Fehlerfall vor.

Die Melder 121 und 122 sowie der Halbleiterschalter 114 sind durch parallelgeschaltete Varistoren V3, V4, V5 gegen Überspannungen geschützt.

Die Strombegrenzer können als Konstantstromquellen bekannter Art ausgeführt sein. Zum Schutz gegen Überstrom sind die Strombegrenzer mit Leitungsreserven bemessen.

## Patentansprüche

1. Weichensteuerung (1) für ein elektronisches Stellwerk zur Ansteuerung eines Weichenantriebs (2), mit einem an den Weichenantrieb (2) anschließbaren Überwachungsstromkreis zum Überwachen der Weichenlage, wobei der Überwachungsstromkreis einen ersten Strombegrenzer (121) mit einer ersten Stromschwelle und einem zweiten Strombegrenzer (122) mit einer zweiten, höheren Stromschwelle aufweist, die bei einem angeschlossenen Weichenantrieb (2) derart verbunden sind, dass in einem ersten Zustand des Weichenantriebs der erste Strombegrenzer (121) und der zweite Strombegrenzer (122) über den Weichenantrieb (2) in Reihe geschaltet sind, so dass nur der erste Strombegrenzer (121) einen Stromfluss meldet, und dass in einem zweiten Zustand des Weichenantriebs (2) der erste Strombegrenzer (121) über den Weichenantrieb überbrückt ist, so dass der zweite Strombegrenzer (122) einen Stromfluss meldet.

2. Weichenantrieb nach Anspruch 1 mit Schaltern (L1, L2, R1, R2) zum Einstellen der Weichensolllage.

3. Weichenantrieb nach Anspruch 1 mit jeweils einem vorzugsweise einstellbaren Widerstand (V3, V4) in Parallelschaltung zu dem ersten Strombegrenzer (121) und zu dem zweiten Strombegrenzer (122).

4. Weichensteuerung nach Anspruch 1 mit einem Doppelrechnersystem (10) aus mindestens zwei Mikrocontrollern zum Auswerten der Meldungen der beiden Strombegrenzer (121, 122).

5. Weichensteuerung nach Anspruch 4 bei dem das Doppelrechnersystem (10) zum Ansteuern der Schalter (L1, L2, R1, R2) angepasst ist.

6. Weichensteuerung nach Anspruch 5, bei dem die Schalter (R1, R2, L1, L2) als Relais (L, R) ausgeführt sind, die von dem Doppelrechnersystem (10) angesteuert sind.

7. Weichensteuerung nach Anspruch 1, bei dem eine Schnittstelle (3) zum Anschluss des Weichenantriebs (2) als eine Vierdrahtschnittstelle ausgeführt ist und im überwachten, fehlerfreien Zustand der Überwachungsstromkreis über alle vier Kabeladern (31, 32, 33, 34) der Vierdrahtschnittstelle (3) in Reihe verläuft.

## Claims

1. Point control unit (1) for an electronic signal box for actuating a point mechanism (2), with a monitoring current circuit, connectable to the point mechanism (2), for monitoring the position of the points, the monitoring current circuit having a first current limiting device (121) with a first current threshold and a second current limiting device (122) with a second, higher current threshold, which are connected, when a point mechanism (2) is connected, in such a way that in a first state of the point mechanism the first current limiting device (121) and the second current limiting device (122) are switched in series via the point mechanism (2), so only the first current limiting device (121) notifies a current flow, and that in a seonnd state of the point mechanism (2) the first current limiting device (121) is bridged via the point mechanism, so the second current limiting device (122) notifies a current flow.

2. Point mechanism according to claim 1 with switches (L1, L2, R1, R2) for setting the desired position of the points.

3. Point mechanism according to claim 1 with a preferably adjustable resistance (V3, V4) in each case in parallel switching to the first current limiting device (121) and to the second current limiting device (122).

4. Point control unit according to claim 1 with a double computer system (10) consisting of at least two microcontrollers for evaluating the messages from the two current limiting devices (121, 122).

5. Point control unit according to claim 4, in which the double computer system (10) is adapted for actuating the switches (L1, L2, R1, R2).

6. Point control unit according to claim 5, in which the switches (R1, R2, L1, L2) are executed as relays (L, R) actuated by the double computer system (10).

7. Point control unit according to claim 1, in which an interface (3) for connecting the point mechanism (2) is executed as a four-wire interface and in the monitored, fault-free state of Lhe monitoring current circuit runs in series over all four cable conductors (31, 32, 33, 34) of the four-wire interface.

## Revendications

1. Commande d'aiguillage (1) pour un poste d'aiguillage électronique pour l'amorçage d'une amorce d'aiguillage (2), avec un circuit de surveillance (2) connectable à l'amorce d'aiguillage (2) pour la surveillance de la position d'aiguillage, le circuit de surveillance présentant un premier limiteur de courant (121) avec un premier seuil de courant et un deuxième limiteur de courant (122) avec un deuxième seuil de courant supérieur, qui sont reliés de telle manière dans une amorce d'aiguillage fermée (2) que dans un premier état de l'amorce d'aiguillage, le premier limiteur de courant (121) et le deuxième limiteur de courant (122) sont montés en série par l'amorce de courant (2), de façon à ce que seul le premier limiteur de courant (121) annonce un flux de courant, et que dans un deuxième état de l'amorce d'aiguillage (2) le premier limiteur de courant (121) soit shunté par l'amorce d'aiguillage, de façon à ce que le deuxième limiteur de courant (122) annonce un flux de courant.

2. Amorce d'aiguillage selon la revendication 1 avec des contacteurs (L1, L2, R1, R2) pour le réglage de la position de consigne d'aiguillage.

3. Amorce d'aiguillage selon la revendication 1 avec une résistance respective de préférence réglable (V3, V4) montée en parallèle vers le premier limiteur de courant (121) et vers le deuxième limiteur de courant (122).

4. Commande d'aiguillage selon la revendication 1 avec un système à double calculateur (10) composé d'au moins deux microcontrôleurs pour évaluer les annonces des deux limiteurs de courant (121, 122).

5. Commande d'aiguillage selon la revendication 4 dans laquelle le système à double calculateur est adapté (10) pour amorcer les commutateurs (L1, L2, R1, R2).

6. Commande d'aiguillage selon la revendication 5, dans laquelle les commutateurs (R1, R2, L1, L2) sont réalisés comme relais (L; R) amorcés par le système à double calculateur (10).

7. Commande d'aiguillage selon la revendication 1, dans laquelle une interface (3) pour la connexion de l'amorce d'aiguillage (2) est réalisée comme interface quadriphasée et est en série dans l'état surveillé et sans erreur du circuit de surveillance par les quatre fils de câble (31, 32, 33, 34) de l'interface quadriphasée (3).
